# FASCICULE DE BREVET EUROPEEN

(11) **EP 0 287 548 B1**
(45) Date de publication et mention de la délivrance du brevet: **25.09.1991**
(21) Numéro de dépôt: 88870060.6
(22) Date de dépôt: 13.04.1988
(51) Int. Cl.: E21B 25/00, E21B 21/10

(54) **Dispositif pour obturer un carottier monté dans un équipement de sondage**
Vorrichtung zum Verschliessen eines Kernbohrgerätes in einem Bohrstrang
Apparatus for shutting off a core-barrel mounted on a drill string

(30) Priorité: 14.04.1987 BE 8700395
(43) Date de publication de la demande: 19.10.1988
(73) Titulaire: DIAMANT BOART Société Anonyme, 1190 Bruxelles (BE)
(72) Inventeur: Hallez, Charles Pierre, B-6394 Tellin (BE)
(74) Mandataire: Vanderperre, Robert

(56) Documents cités:
- DE-B- 1 011 823
- GB-A- 2 048 996
- US-A- 3 850 194

## Description

La présente invention est relative à un dispositif pour obturer une extrémité supérieure d'un tube carottier monté dans un équipement de sondage minier ou pétrolier, comprenant un élément de tube semblable à ceux constituant le train de tubes et un coulisseau livrant passage par un orifice d'étranglement à un liquide de forage sous pression et comprenant une tige et une tête protubérante guidée le long d'un profil intérieur d'une partie du tube, ce coulisseau étant entraîné à effectuer un premier déplacement sous l'effet d'une augmentation de pression du liquide de forage, entre une position initiale et une position stable éloignée.

Il est connu de monter à l'extrémité d'un train de tiges creuses rotatives servant à effectuer des sondages, notamment dans des couches géologiques minières et pétrolières, un carottier permettant de prélever des échantillons de ces couches, par exemple à des fins d'analyse.

Ce carottier, qui peut être, par exemple, du type décrit dans le brevet belge n°875016, comprend d'une part, un tube extérieur rotatif constitué d'un train de tiges et dont l'extrémité inférieure porte une couronne de soudage et, d'autre part, un tube intérieur non rotatif dont l'extrémité inférieure est pourvue d'un cône extracteur.

Dans un tel carottier, un liquide de forage est injecté à partir de la surface à l'intérieur du train de tiges.

Au début du forage, il est indispensable de conduire le liquide de forage au travers du tube carottier en vue de déblayer et de nettoyer les éboulis qui se sont accumulés au fond du puits lors de la remontée et de la descente du train de tiges de forage.

Une carotte représentative du terrain ne peut en effet être prise que lorsque l'opération de déblayage est terminée.

Pendant le découpage d'une carotte, on prévoit généralement de dévier le flux du liquide de forage vers l'extérieur du carottier dans un espace annulaire entourant ce dernier. Cet espace annulaire est délimité par la paroi intérieure de la tige inférieure du train de tiges creuses de forage et la face extérieure du tube intérieur du carottier.

Dans les équipements de sondage ou forage connus, on dévie le flux du liquide de forage en lançant librement, à partir de l'extrémité du train de tiges opposée au carottier, une bille destinée à venir obturer un siège prévu à l'extrémité supérieure du carottier. Pour accélérer la descente de la bille, il est connu d'augmenter le débit du liquide de forage.

En pratique, malgré un débit du liquide de forage pouvant atteindre 1500 litres par minute, la descente de la bille dans un train de tiges creuses d'une longueur d'environ 3000 mètres peut prendre environ 20 minutes.

De plus, on a constaté qu'à la fin de sa chute, la bille s'applique brusquement sur le siège susdit et provoque dans la colonne descendante de liquide de forage un coup de bélier qui endommage le carottier et éventuellement le puits de sondage.

Le document GB-A-2048996 prévoit de dévier le flux du liquide de forage en libérant une bille à l'aide d'un dispositif de largage monté au fond de l'appareil de forage en aval du tube intérieur appelé aussi fourreau de carottage. Le dispositif de largage est constitué d'un piston annulaire repoussé vers le haut par un ressort hélicoïdal et un manchon pourvu d'une lumière.

Le fourreau de carottage est relié, par l'intermédiaire d'un canal d'entrée, au trajet d'écoulement du fluide de forage. Une vanne d'arrêt interrompt l'écoulement du fluide passant dans le fourreau de carottage et dévie ledit écoulement dans l'espace annulaire prévu entre le tube extérieur et le fourreau de carottage, lorsqu'une bille retenue dans un logement latéral par le manchon, est libérée grâce au déplacement de la lumière sous la poussée du piston, lorsqu'on augmente brusquement la pression du liquide de forage à partir de la surface.

Cet appareil de forage présente l'inconvénient que la bille, à la fin de sa chute, entraînée par un débit excessif de liquide de forage, s'applique brusquement sur le siège susdit et provoque un coup de bélier qui endommage le carottier et éventuellement le puits de sondage.

La présente invention vise à remédier à ces inconvénients et a pour objet un dispositif permettant d'obturer rapidement le siège prévu à l'extrémité d'amont du carottier, sans provoquer de coup de bélier dans la colonne de liquide de forage.

Le dispositif suivant l'invention pour obturer l'extrémité d'amont d'un carottier est essentiellement caractérisé en ce qu'il comprend un élément de tube semblable à ceux constituant le train de tiges et dans l'alésage duquel est guidé un coulisseau livrant passage à un liquide de forage sous pression, ce coulisseau étant entraîné à effectuer un premier déplacement sous l'effet d'une augmentation de débit du liquide de forage, entre une position initiale de repos et une position stable éloignée dans laquelle il maintient un élément d'obturation éloigné d'un siège prévu à l'extrémité du carottier et ramené sous l'effet d'une diminution ultérieure de débit à sa position initiale, dans laquelle il permet à cet élément d'obturation de s'appliquer sur le siège précité.

Bien que l'élément d'obturation précité puisse être monté sur le coulisseau, on préfère, selon une particularité de l'invention, que cet élément d'obturation soit constitué d'une bille métallique pleine distincte du coulisseau.

Selon une autre paricularité de l'invention, le coulisseau est muni à une extrémité d'un appendice dirigé vers l'extrémité susdite du carottier, cet appendice étant muni d'une protubérance ayant une forme telle que dans la position initiale du coulisseau, l'appendice retient la bille dans une première partie de l'alésage de l'élément tubulaire tandis que, dans la position stable éloignée, la protubérance retient la bille dans une deuxième partie de l'alésage de l'élément tubulaire et permet de larguer la bille vers le siège du carottier lorsque le coulisseau occupe à nouveau sa position initiale.

Dans une forme de réalisation du dispositif suivant l'invention, l'appendice précité du coulisseau présente une extrémité libre cylindrique coaxiale à l'alésage de l'élément tubulaire. Cet alésage est constitué de parties cylindriques successives coaxiales, une première de ces parties ayant un diamètre sensiblement égal à celui de l'appendice majoré de deux fois le diamètre de la bille, une deuxième de ces parties ayant un diamètre supérieur à celui de l'extrémité libre de la protubérance majoré d'au moins deux fois le diamètre de la bille, tandis qu'une troisième partie de l'alésage, adjacente à la deuxième partie de celui-ci et située du côté de l'extrémité précitée du carottier a un diamètre inférieur au diamètre de l'extrémité libre précitée de l'appendice majoré de deux fois le diamètre de la bille, de telle manière que le coulisseau occupe une position initiale supérieure stable de repos dans laquelle l'extrémité cylindrique de l'appendice permet, lorsqu'elle est engagée dans la deuxième partie de l'alésage, de retenir la bille dans la première partie de cet alésage et que le coulisseau occupe une position inférieure stable dans laquelle il permet à la bille de passer de la première partie de l'alésage dans la deuxième partie de celui-ci et d'aller s'appliquer sur le siège du carottier lorsque le coulisseau revient à sa position initiale.

Le coulisseau prévu dans le dispositif suivant la présente invention est de préférence, constitué d'un manchon présentant, d'une part, un orifice d'étranglement du flux de liquide de forage au voisinage de son extrémité opposée à celle portant l'appendice et d'autre part, une série de trous divergents de sortie du liquide hydraulique, situés au voisinage de son extrémité portant l'appendice.

Un ressort sollicite en permanence le coulisseau à se déplacer en sens opposé à celui du liquide de forage.

Selon encore une particularité de l'invention, l'extrémité libre de l'appendice retient la bille dans une première partie de l'alésage susdit, située en amont de la deuxième partie de celle-ci, au moins jusqu'au moment où l'extrémité libre de l'appendice s'engage dans la troisième partie de l'alésage.

D'autres particularités et détails de l'invention ressortiront de la description détaillée suivante dans laquelle il est fait référence aux dessins ci-annexés qui montrent, à titre d'exemple non limitatif, une forme de réalisation d'un dispositif suivant l'invention.

Dans ces dessins:
― la figure 1 montre, en coupe transversale, un dispositif suivant l'invention dans lequel un coulisseau occupe une position initiale de repos dans laquelle il retient une bille; et
― les figures 2 et 3 montrent également en coupe transversale, le dispositif suivant l'invention montré à la figure 1, dans lequel le coulisseau et la bille occupent des positions différentes, et
― la figure 4 est une vue en coupe transversale analogue aux figures 1 à 3, montrant le dispositif suivant l'invention dans lequel la bille obture l'extrémité d'amont du carottier.

Dans ces différentes figures, les mêmes signes de référence désignent des éléments identiques.

La figure 1 est une vue en coupe transversale d'un dispositif suivant l'invention désigné dans son ensemble par le signe de référence 1 dans lequel une bille 2, destinée à obturer l'extrémité d'amont 3 d'un carottier 4, en s'appliquant sur le siège 5 prévu pour la bille 2 à ladite extrémité 3.

Le dispositif 1 comprend un élément tubulaire 6 dans l'alésage duquel est guidé un coulisseau 7 livrant passage à un liquide de forage sous pression (direction de la flèche X). L'élément tubulaire 6 présente à son extrémité amont 8 un taraudage 9 dans lequel vient se visser une tige creuse 10 avantageusement munie d'une turbine 11 ou d'un moteur de fond de trou et à son extrémité aval 12, un filetage 13 sur lequel vient se visser le carottier 4. La turbine 11 mise en rotation lors du passage du liquide de forage dans la direction de la flèche X, entraîne en rotation le dispositif 1 ainsi que le carottier 4.

Le coulisseau 7 est constitué d'un manchon 14 présentant, d'une part, un orifice d'étranglement 15 du flux de liquide de forage au voisinage de son extrémité amont 16 et, d'autre part, une série de trous divergents 17 de sortie du liquide de forage situés au voisinage de son extrémité aval 18 portant un appendice 19. Le manchon 14 se termine, en amont de l'orifice d'étranglement 15 du flux de liquide de forage, par une pièce en forme d'entonnoir 20 destinée à guider le flux de liquide vers l'orifice d'étranglement 15. Le manchon 14 présente une butée annulaire 21 sur sa face extérieure 22 au voisinage de son extrémité amont 16, cette butée 21 retenant en place une bride 23 d'une douille 24.

L'appendice 19 prévu au voisinage de l'extrémité aval 18 du manchon 14 est constitué d'une tige cylindrique 25 portant à son extrémité libre 26 adjacente au carottier 4 une protubérance en tête 27, celle-ci ayant la forme d'un cylindre 28 munie à chacune de ses extrémités d'une sortie tronconique 29, 30.

Le manchon 14 formant coulisseau présente au voisinage de la pièce en forme d'entonnoir 20 une surface extérieure cylindrique 31 adjacente à la surface intérieure 32 de l'élément tubulaire 6, cette surface 31 présentant une rainure annulaire 33 dans laquelle est placé un joint d'étanchéité 34.

L'élément tubulaire 6 présente un passage 35 constitué de l'amont vers l'aval d'une partie cylindrique 36 qui est en contact avec la surface extérieure cylindrique 31 ayant un diamètre inférieur à celui de cette partie 36, de manière à former un rebord annulaire 38 sur lequel prend appui une bride 39 munie d'un rebord 40, d'un alésage 41 et enfin, à son extrémité aval, d'une dernière partie cylindrique 42 ayant un diamètre supérieur au diamètre de la bille 2.

Dans l'alésage 41 se déplace la protubérance ou tête 27 du coulisseau 7, ce coulisseau 7 se déplaçant sous l'effet d'une perte de charge due à une variation du débit du liquide de forage. Lorsque le débit du liquide de forage est important, la perte de charge due au passage du fluide à travers l'étranglement 15 du coulisseau 7 est important et le coulisseau 7 se déplace dans le sens du flux (direction X) du liquide de forage à l'encontre de l'action d'un ressort à boudin 43 situé entre la bride 23 de la douille 24 prenant appui sur la butée 21 du coulisseau 7 et le rebord 40 de la bride 39 prenant appui sur le rebord annulaire 38 de l'élément tubulaire 6.

L'alésage 41 est constitué des parties cylindriques coaxiales 44, 45, 46 reliées entre elles ainsi qu'avec les parties cylindriques 42 et 37 par des parties tronconiques 47, 48, 49, 50.

La partie cylindrique centrale 45 de l'alésage 41 a un diamètre supérieur à celui de la protubérance ou tête 27 de l'appendice 19 majoré de deux fois le diamètre de la bille 2, tandis que la partie cylindrique 46 de cet alésage 41 a un diamètre inférieur au diamètre de la protubérance ou tête 27 majorée de deux fois le diamètre de la bille 2, de telle sorte que la tête 27 permet, lorsqu'elle est engagée dans la partie cylindrique 46, à la bille 2 d'être retenue dans la partie cylindrique centrale 45, tandis qu'elle permet, lorsque'elle est extraite de cette partie cylindrique 46, à la bille 2 de passer de la partie cylindrique centrale 45 dans la partie cylindrique 46 et d'aller s'appliquer sur le siège 5 du carottier 4 (voir figures 3 et 4).

La partie cylindrique 44 située en amont de la partie cylindrique centrale 45 de l'alésage 41 a un diamètre inférieur au diamètre de la protubérance ou tête 27 majoré de deux fois le diamètre de la bille 2 mais supérieur au diamètre de la tige 25 majorée de deux fois le diamètre de la bille 2, de telle sorte qu'une bille 2 introduite dans la partie cylindrique amont 44 par un trou 51 muni d'un bouchon amovible 52 reste dans cette partie 44 au moins jusqu'au moment où la tête 27 s'engage dans la partie cylindrique 46 de l'alésage 41 (voir figures 2 et 3). L'extrémité aval 53 de la turbine 11 sert d'arrêtoir pour le coulisseau 7.

Le carottier 4 peut être constitué d'un tube 54 extérieur muni d'une couronne de forage 55, dans lequel est logée une tige creuse 56 présentant à sa partie amont 55 le siège 5 pour la bille 2.

Lorsque la bille 2 obture l'extrémité 3 de la tige creuse 56, le flux de liquide de forage est guidé dans des orifices divergents 57 vers l'espace annulaire 58 situé entre le tube extérieur 54 et la tige creuse 56, et l'opération de carottage peur avoir lieu.

Une description séquentielle du procédé de carottage mettant en oeuvre le dispositif décrit ci-dessus est illustré par les figures 1 à 4.

Comme illustré à la figure 1, une bille est introduite par le trou 51 dans la partie cylindrique amont 44 de l'alésage 41, avant d'entamer l'opération de sondage c'est à dire avant d'introduire le train de tiges et le tube de carottier dans le puits de forage.

La descente du train de tiges entraîne des éboulis dans le puits de forage.

Avant de prélever une carotte de sondage, il convient de faire passer le liquide de forage (direction de la flèche X) à travers le carottier en vue de déblayer et d'éliminer les éboulis qui se sont accumulés au fond du puits de sondage lors de la descente et de la remontée du train de tiges creuses de forage. En effet, une carotte représentative de la couche géologique à analyser ne peut être prélevée que lorsque cette opération de déblayage des éboulis a eu lieu.

Pour cette opération de déblayage, le débit de liquide de forage est avantageusement réglé à 1900 litres par minute. Le rinçage s'effectue alors efficacement et la perte de charge créée dans l'orifice d'étranglement 15 et qui atteint environ 1 bar est légèrement trop faible pour repousser le coulisseau soumis à l'action antagoniste du ressort à boudin 43.

Lors du rinçage, la force appliquée sur le coulisseau due à la perte de charge dans l'étranglement est en équilibre avec la force de compression du ressort. Le débit de rincage crée une perte de charge qui ne provoque aucun déplacement sensible du coulisseau. Une interruption quelconque, par exemple accidentelle du rinçage du carottier, ne provoque pas non plus de déplacement sensible du coulisseau.

Lorsque l'opérateur juge que l'opération de rinçage est terminée, il augmente le débit de liquide de forage jusqu'à 2900 litres par minute pendant un court intervalle de temps, créant une perte de charge d'environ 3 bars dans l'orifice d'étranglement 15 du coulisseau 7.

Cette perte de charge provoque le déplacement du coulisseau 7 dans le sens du flux de liquide de forage (flèche X) à l'encontre de l'action du ressort à boudin 43. Ainsi, la tête 27 de l'appendice 19 du coulisseau 7 se déplace dans le sens (X) du flux de liquide et, lorsqu'elle est engagée dans la troisième partie 46 de l'alésage 41, elle permet à la bille 2 introduite au préalable dans la première partie 44 disposée en amont de l'alésage 41 par l'orifice 51 muni du bouchon 52 de passer de la première partie amont 44 dans la deuxième partie 45 de l'alésage 41 (voir figures 2 et 3).

Lorsque l'opération de déblayage du fond du puits est terminée et lorsque la bille 2 se trouve dans la deuxième partie 45 de l'alésage 41, le débit du liquide de forage est réduit ou éventuellement arrêté, de sorte que par l'action du ressort 43 sur le coulisseau 7 et par la perte de charge faible ou nulle dans l'orifice d'étranglement 15 du coulisseau 7, ce coulisseau se déplace dans le sens de la flèche Y. Ainsi la tête 27 du coulisseau 7 est extraite de la troisième partie cylindrique 46 de manière à permettre le passage de la bille 2 de la deuxième partie 45 dans la troisième partie 46. La bille 2 peut dès lors, par gravité, aller s'appliquer sur le siège 5 du carottier 4 (voir figures 3 et 4).

Ce débit minimal ou nul permet d'éviter l'apparition d'un coup de bélier qu'aurait pu provoquer un arrêt brusque du flux de liquide du débit de liquide de forage à l'intérieur du tube carottier.

Un tel coup de bélier est particulièrement néfaste dans un tube carottier de sondage parce qu'une déviation brusque du débit de liquide de forage se traduit par la création simultanée d'une dépression à l'intérieur du tube carottier et d'une surpression à l'extérieur du tube carottier.

L'apparition simultanée de la diminution de pression à l'intérieur du tube carottier et de l'augmentation de pression à l'extérieur du tube carottier pourrait provoquer le flambage radial et l'écrasement du tube carottier qui comporte nécessairement, comme on le sait, des parois minces.

Une fois, la bille appliquée sur le siège du carottier 4 comme illustré à la figure 4, l'opération de carottage peut avoir lieu.

Pour celle-ci, un débit de liquide de forage d'environ 1100 litres par minute peut être nécessaire pour mettre en rotation, grâce à la turbine 11, le carottier 4 ainsi que le dispositif suivant l'invention 1. Le fluide de forage est guidé par les orifices divergents 57 vers l'espace annulaire 58 du carottier 4, de manière à ne pas endommager la carotte prélevée. Un tel débit de 1100 litres par minute crée une perte de charge d'environ 0,5 bar dans l'orifice d'étranglement 15 du coulisseau 7.

Il est évident que l'on peut utiliser d'autres carottiers que celui représenté et décrit dans le présent mémoire. Ainsi, à titre d'exemple, on peut utiliser un carottier double tel que décrit dans le brevet belge 875016.

Le dispositif suivant l'invention, le carottier, la turbine et les tiges creuses de forage sont avantageusement en acier, tandis que la couronne de forage contient de façon avantageuse des particules de matières abrasives telles que diamant, corindon, carbure de tungstène ou de silicium éventuellement agglomérées sous forme de plaquettes.

Au lieu de la bille 2, on peut utiliser un autre corps de révolution tel qu'un pointeau qui peut éventuellement être solidaire du coulisseau.

## Revendications

1. Dispositif pour obturer une extrémité supérieure d'un tube carottier (4) monté dans un équipement de sondage minier ou pétrolier, comprenant un élément de tube (6) semblable à ceux constituant le train de tubes et un coulisseau (7) livrant passage par un orifice d'étranglement (15) à un liquide de forage sous pression et comprenant une tige (25) et une tête (27) protubérante guidée le long d'un profil intérieur d'une partie (44) du tube (6), ce coulisseau (7) étant entraîné à effectuer un premier déplacement sous l'effet d'une augmentation de pression du liquide de forage, entre une position initiale et une position stable éloignée, caractérisé en ce que la tête (27) du coulisseau (7) coopère avec le profil intérieur d'une première partie (44) du tube (6) de manière à maintenir, en position stable éloignée, une bille d'obturation (2) éloignée d'un siège (5) prévu à l'extrémité (3) supérieure du carottier (4) et à permettre à cette bille d'obturation (2) de s'appliquer sur le siège précité (5), lorsque le coulisseau (7) est ramené sous l'effet d'une diminution ultérieure de pression à sa position initiale.

2. Dispositif suivant les revendications 1 et 3, caractérisé en ce que le coulisseau (7) est muni à une extrémité d'un appendice (19) dirigé vers l'extrémité (3) susdite du carottier (4), cet appendice (19) étant muni d'une tête (27) protubérante ayant une forme telle que dans la position initiale de forage du coulisseau (7), l'appendice (19) retient la bille (2) dans une première partie (44) de l'alésage (41) de l'élément de tube (6) tandis que dans la position stable éloignée, la tête (27) protubérante retient la bille (2) dans une deuxième partie (45) de l'alésage (41) de l'élément de tube (6) et permet de larguer la bille (2) vers le siège (5) du carottier (4) lorsque le coulisseau (7) occupe à nouveau sa position initiale.

3. Dispositif suivant le revendication 2, caractérisé en ce que l'appendice (19) précité du coulisseau (7) présente une extrémité libre cylindrique coaxiale (26) à l'alésage (41) de l'élément tube (6) et en ce que cet alésage (41) est constitué de parties cylindriques (44, 45, 46) successives coaxiales, une première (44) de ces parties, disposée en amont, ayant un diamètre sensiblement égal à celui de l'appendice (19) majoré de deux fois le diamètre de la bille (2), une deuxième de ces parties (45) ayant un diamètre supérieur à celui de l'extrémité libre (26) de la protubérance (27) majoré d'au moins deux fois le diamètre de la bille (2), tandis qu'une troisième partie (46) de l'alésage (41), adjacente à la- deuxième partie (45) de celui-ci et située en aval du côté de l'extrémité précitée (3) du carottier (4) a un diamètre inférieur au diamètre de l'extrémité libre précitée (26) de l'appendice (19) majoré de deux fois le diamètre de la bille (2).

4. Dispositif selon la revendication 3, caractérisé en ce que le coulisseau (7) occupe une position supérieure stable de repos dans laquelle le bord supérieur (29) d'une protubérance (27) de l'appendice (19) engagée dans la deuxième partie (45) de l'alésage (41) permet de retenir la bille (2) dans la première partie (44) de l'alésage (41).

5. Dispositif selon la revendicaton 2 ou 3, caractérisé en ce que le coulisseau occupe une position inférieure stable dans laquelle la protubérance (26) de l'appendice (19) est engagée dans la troisième partie (46) de cet alésage (41), par déplacement vers le bas lorsque la perte de charge créée par l'écoulement du liquide dans l'étranglement (15) est supérieur à la poussée d'un ressort(43).

6. Dispositif suivant la revendication 3, caractérisé en ce que le coulisseau (7) est constitué d'un manchon (14) présentant, d'une part, un orifice d'étranglement (15) du flux de liquide de forage au voisinage de son extrémité opposée (16) à celle (18) portant l'appendice (19) et d'autre part, une série de trous divergents (17) de sortie du liquide hydraulique situés au voisinage de son extrémité (18) portant l'appendice (19).

7. Dispositif suivant l'une quelconque des revendications 3 à 6, caractérisé en ce que le ressort (43) sollicite en permanence le coulisseau (7) à se déplacer en sens opposé du liquide de forage.

8. Dispositif suivant la revendication 7, caractérisé en ce que le ressort est un ressort à boudin (49) logé le long d'un rebord (41) d'une bride (39) prenant appui sur un rebord annulaire (38) de l'élément tubulaire précité (6).

9. Dispositif suivant l'une quelconque des revendications précédentes, caractérisé en ce que l'extrémité libre (29) de l'appendice (19) retient la bille (2) dans une première partie (44) de l'alésage susdit située en amont de la deuxième partie (45) de celle-ci, au moins jusqu'au moment où l'extrémité libre (29) de l'appendice (19) s'engage dans le troisième partie (46) de l'alésage (41).

10. Dispositif suivant la revendication 9, caractérisé en ce que l'élément tubulaire (6) présente un orifice (51) muni d'un bouchon amovible (52) permettant d'introduire la bille (2) dans la première partie (44) de l'alésage susdit (41).

11. Dispositif suivant l'une quelconque des revendications précédentes, caractérisé en ce que l'élément de tube (6) est muni de moyens (13) permettant de le solidariser au carottier (4) et de moyens (9) permettant de le solidariser à un tube (10) rotatif de l'équipement de sondage.

12. Equipement formé d'un carottier (4) solidaire d'un dispositif (1) suivant l'une quelconque des revendications précédentes.

13. Equipement suivant la revendication 12, caractérisé en ce qu'il comprend également au moins un tube rotatif (10) d'un équipement de sondage solidaire dudit dispositif (1).

14. Equipement suivant la revendication 13, caractérisé en ce qu'une turbine (11) est montée dans un tube rotatif (10) de l'équipement de sondage.

## Claims

1. Device for closing off an upper end of a core barrel (4) which is mounted in mining or petroleum boring equipment, comprising a tube element (6) similar to those forming the string of tubes and a slide (7) permitting passage through a throttling opening (15) for a drilling liquid under pressure, and comprising a rod (25) and a protruding head (27) which is guided along an inner profile of a portion (44) of the tube (6), the slide (7) being driven to effect a first displacement, under the effect of an increase in pressure of the drilling liquid, between an initial position and a stable remote position, characterised in that the head (27) of the slide (7) cooperates with the inner profile of a first portion (44) of the tube (6) in such a way as to maintain, in a stable remote position, a shut-off ball (2) remote from a seat (5), which is provided on the upper end (3) of the core barrel (4), and to permit the shut-off ball (2) to be applied to the above-mentioned seat (5) when the slide (7) is returned to its initial position under the effect of a subsequent reduction in pressure.

2. Device as in claims 1 and 3, characterised in that the slide (7) is provided at one end with an extension piece (19) which is directed towards the above-mentioned end (3) of the core barrel (4), this extension piece (19) being provided with a protruding head (27) having a form such that, in the initial drilling position of the slide (7), the extension piece (19) retains the ball (2) in a first portion (44) of the bore (41) of the tube element (6) while, in the stable remote position, the protruding head (27) retains the ball (2) in a second portion (45) of the bore (41) of the tube element (6) and permits the ball (2) to be released towards the seat (5) of the core barrel (4) when the slide (7) once again occupies its initial position.

3. Device as in claim 2, characterised in that the above-mentioned extension piece (19) of the slide (7) has a free cylindrical end (26) which is coaxial to the bore (41) of the tube element (6) and in that the bore (41) comprises successive, coaxial cylindrical portions (44, 45, 46), a first (44) of these portions, which is disposed upstream, having a diameter which is substantially equal to that of the extension piece (19) increased by twice the diameter of the ball (2), a second of these portions (45) having a diameter which is greater than that of the free end (26) of the protruberance (27) increased by at least twice the diameter of the ball (2), whereas a third portion (46) of the bore (41), which is adjacent to the second portion (45) of the bore and is located downstream of the edge of the above end (3) of the core barrel (4), has a diameter which is smaller than the diameter of the above-mentioned free end (26) of the extension piece (19) increased by twice the diameter of the ball (2).

4. Device as in claim 3, characterised in that the slide (7) occupies an upper stable position of rest in which the upper edge (29) of a protruberance (27) of the extension piece (19), which is engaged in the second portion (45) of the bore (41), permits the ball (2) to be retained in the first portion (44) of the bore (41).

5. Device as in claim 2 or 3, characterised in that the slide occupies a lower stable position in which the protruberance (26) of the extension piece (19) is engaged in the third portion (46) of this bore (41), by displacement towards the bottom when the loss of head caused by the flow of liquid in the throttle (15) is greater than the pressure of a spring (43).

6. Device as in claim 3, characterised in that the slide (7) comprises a sleeve (14) having, on the one hand, a throttling opening (15) for the flow of drilling liquid in the vicinity of its end (16) opposite the end (18) carrying the extension piece (19) and, on the other hand, a series of divergent exit holes (17) for the hydraulic fluid which are located in the vicinity of its end (18) carrying the extension piece (19).

7. Device as in any of claims 3 to 6, characterised in that the spring (43) permanently biasses the slide (7) to move in the direction opposite to that of the drilling liquid.

8. Device as in claim 7, characterised in that the spring is a helical spring (49) which is disposed along an edge (41) of a flange (39) which rests on an annular edge (38) of the above-mentioned tubular element (6).

9. Device as in any of the preceding claims, characterised in that the free end (29) of the extension piece (19) retains the ball (2) in a first portion (44) of the above-mentioned bore, which is upstream of the second portion (45) thereof, at least until the moment at which the free end (29) of the extension piece (19) engages in the third portion (46) of the bore (41).

10. Device as in claim 9, characterised in that the tubular element (6) has an opening (51) which is provided with a removable plug (52) which permits the ball (2) to be introduced into the first portion (44) of the above-mentioned bore (41).

11. Device as in any of the preceding claims, characterised in that the tube element (6) is provided with means (13) which permit it to be joined to the core barrel (4), and means (9) which permit it to be joined to a rotating tube (10) of the boring equipment.

12. Equipment formed by a core barrel (4) which is integral with a device (1) in accordance with any one of the preceding claims.

13. Equipment as in claim 12, characterised in that it also comprises at least one rotating tube (10) of boring equipment which is integral with said device (1).

14. Equipment as in claim 13, characterised in that a turbine (11) is mounted in a rotating tube (10) of the boring equipment.

## Patentansprüche

1. Vorrichtung zum Verschließen eines oberen Endes eines in einer Erdbohr-Ausrüstung für Bergbau oder Ölförderung montierten Kernbohrerrohres (4), umfassend ein Rohrelement (6) ähnlich denen, die den Rohrstrang bilden, sowie eine Gleit- bzw. Führungsbacke (7), die einer Bohrflüssigkeit unter Druck Durchlaß durch eine Drosselöffnung (15) gewährt und einen Schaft (25) und einen entlang eines Innenprofils eines Abschnitts (44) des Rohres (6) geführten, nach außen vorspringenden Kopf (27) umfaßt, wobei diese Führungsbacke (7) angetrieben bzw. in Bewegung gesetzt wird, um unter der Wirkung einer Erhöhung des Drucks der Bohrflüssigkeit eine erste Verschiebung zwischen einer Ausgangsposition und einer stabilen entfernten Position zu bewirken, dadurch gekennzeichnet, daß der Kopf (27) der Führungsbacke (7) mit dem Innenprofil eines ersten Abschnitts (44) des Rohres (6) so zusammenarbeitet, daß eine von einem am oberen Ende (3) des Kernbohrers (4) vorgesehenen Sitz (5) entfernte Verschlußkugel (2) in einer stabilen entfernten Position gehalten wird und daß es dieser Verschlußkugel (2) ermöglicht wird, sich auf obengenanntem Sitz (5) festzusetzen, wenn die Führungsbacke (7) unter der Wirkung einer nachfolgenden Verringerung des Drucks zu ihrer Ausgangsposition zurückgeführt wird.

2. Vorrichtung nach den Ansprüchen 1 und 3, dadurch gekennzeichnet, daß die Führungsbacke (7) an einem Ende mit einem zum obengenannten Ende (3) des Kernbohrers (4) gerichteten Verlängerungs- bzw. Ansatzstück (19) versehen ist, wobei dieses Ansatzstück (19) mit einem nach außen vorspringenden Kopf (27) versehen ist, der eine solche Form hat, daß das Ansatzstück (19) in der Ausgangsbohrposition der Führungsbacke (7) die Kugel (2) in einem ersten Abschnitt (44) der Bohrung (41) des Rohrelements (6) hält, während in der stabilen entfernten Position der nach außen vorspringende Kopf (27) die Kugel (2) in einem zweiten Abschnitt (45) der Bohrung (41) des Rohrelements (6) hält und das Absackenlassen der Kugel (2) hin zum Sitz (5) des Kernbohrers (4) ermöglicht, wenn die Führungsbacke (7) erneut ihre Ausgangsposition einnimmt.

3. Vorrichtung nach Anspruch 2, dadurch gekennzeichnet, daß das obengenannte Ansatzstück (19) der Führungsbacke (7) ein koaxiales zylindrisches freies Ende (26) in der Bohrung (41) des Ronrelements (6) zeigt bzw. aufweist und dadurch, daß diese Bohrung (41) aus aufeinanderfolgenden koaxialen zylindrischen Abschnitten (44, 45, 46) besteht, wobei ein erster (44), stromauf angeordneter von diesen Abschnitten einen Durchmesser aufweist, der im wesentlichen dem Durchmesser des Ansatzstückes (19), vergrößert um das Zweifache des Durchmessers der Kugel (2), entspricht, und ein zweiter dieser Abschnitte (45) einen Durchmesser aufweist, der größer ist als der des freien Endes (26) der Protuberanz (27), vergrößert um zumindest das Zweifache des Durchmessers der Kugel (2), während ein dritter Abschnitt (46) der Bohrung (41), welcher dem zweiten Abschnitt (45) von ebendieser benachbart ist und stromabwärts der Seite des obengenannten Endes (3) des Kernbohrers (4) liegt, einen geringeren Durchmesser hat als der Durchmesser des obengenannten freien Endes (26) des Ansatzstückes (19), vergrößert um das Zweifache des Durchmessers der Kugel (2).

4. Vorrichtung nach Anspruch 3, dadurch gekennzeichnet, daß die Führungsbacke (7) eine obere stabile Ruhelage einnimmt, in der der obere Rand (29) einer in den zweiten Abschnitt (45) der Bohrung (41) eingreifenden Protuberanz (27) des Ansatzstücks (19) das Halten der Kugel (2) im ersten Abschnitt (44) der Bohrung (41) ermöglicht.

5. Vorrichtung nach Anspruch 2 oder 3, dadurch gekennzeichnet, daß die Führungsbacke eine stabile untere Position einnimmt, in der die Protuberanz (26) des Ansatzstücks (19) in den dritten Abschnitt (46) dieser Bohrung (41) eingreift, durch Verschieben nach unten, wenn der durch das Ablaufen der Flüssigkeit in der Drosselung (15) verursachte Druckabfall höher ist als der Druck einer Feder (43).

6. Vorrichtung nach Anspruch 3, dadurch gekennzeichnet, daß die Führungsbacke (7) aus einer Muffe (14) besteht, die einerseits eine Drosselöffnung (15) für den Fluß der Bohrflüssigkeit in der Nachbarschaft ihres Endes (16) gegenüber demjenigen (18), welches das Ansatzstück (19) trägt, zeigt bzw. aufweist, und andererseits eine Reihe von divergierenden Auslaßöffnungen (17) der hydraulischen Flüssigkeit, die in Nachbarschaft ihres das Ansatzstück (19) tragenden Endes (18) liegen.

7. Vorrichtung nach einem der Ansprüche 3 bis 6, dadurch gekennzeichnet, daß die Feder (43) die Führungsbacke (7) städig so beansprucht, daß sie sich in entgegengesetzer Richtung zur Bohrflüssigkeit verschiebt.

8. Vorrichtung nach Anspruch 7, dadurch gekennzeichnet, daß die Feder eine Sprungfeder (49) ist, die entlang einer Randleiste (41) eines Bügels (39) gelagert ist, der auf die ringförmige Randleiste (38) des obengenannten röhrenförmigen Elements (6) gestützt ist.

9. Vorrichtung nach einem der vorhergehenden Ansprüche, dadurch gekennzeichnet, daß das freie Ende (29) des Ansatzstücks (19) die Kugel (2) in einem ersten Abschnitt (44) der obengenannten Bohrung hält, der stromauf des zweiten Abschnitts (45) von ebendiesem liegt, zumindest bis zu dem Moment, wo das freie Ende (29) des Ansatzstücks (19) in den dritten Abschnitt (46) der Bohrung (41) eingreift.

10. Vorrichtung nach Anspruch 9, dadurch gekennzeichnet, daß das röhrenförmige Element (6) eine mit einem herausziehbaren Stöpsel (52) ausgestattete Öffnung (51) aufweist, die es erlaubt, die Kugel (2) in den ersten Abschnitt (44) der genannten Bohrung (41) einzubringen.

11. Vorrichtung nach einem der vorangehenden Ansprüche, dadurch gekennzeichnet, daß das Element des Rohres (6) mit Mitteln (13) ausgerüstet ist, die es ermöglichen, es mit dem Kernbohrer (4) fest zu verbinden, sowie mit Mitteln (9), die es ermöglichen, es mit einem drehbaren Rohr (10) der Erdbohrungsausrüstung fest zu verbinden.

12. Ausrüstung, die aus einem fest bzw. formschlüssig mit einer Vorrichtung (1) nach einem der vorangehenden Ansprüche verbundenen Kernbohrer (4) gebildet wird.

13. Ausrüstung nach Anspruch 12, dadurch gekennzeichnet, daß sie ebenfalls zumindest ein drehbares Rohr (10) einer fest bzw. formschlüssig mit genannter Vorrichtung (1) verbundenen Erdbohr-Ausrüstung umfaßt.

14. Ausrüstung nach Anspruch 13, dadurch gekennzeichnet, daß eine Turbine (11) in einem drehbaren Rohr (10) der Erdbohr-Ausrüstung montiert ist.
